# EUROPÄISCHE PATENTSCHRIFT

(11) **EP 0 830 922 B1**
(45) Veröffentlichungstag und Bekanntmachung des Hinweises auf die Patenterteilung: **28.04.2004**
(21) Anmeldenummer: 97111901.1
(22) Anmeldetag: 12.07.1997
(51) Int. Cl.: B27B 5/06

(54) **Werkzeugmaschine mit Sägevorrichtung, insbesondere für die Bearbeitung von Platten**
Machine tool with sawing device, in particular for machining panels
Machine-outil à dispositif de sciage, en particulier pour le travail des panneaux

(30) Priorität: 18.09.1996 DE 19637954
(43) Veröffentlichungstag der Anmeldung: 25.03.1998
(73) Patentinhaber: IMA Klessmann GmbH Holzbearbeitungssysteme, 32312 Lübbecke (DE)
(72) Erfinder: Riesmeier, Wilhelm, Ing., 32312 Lübbecke (DE)
(74) Vertreter: Elbertzhagen, Otto, Dipl.-Ing.

(56) Entgegenhaltungen:
- EP-A- 0 361 127
- EP-A- 0 455 095
- DE-A- 1 909 240
- DE-A- 2 614 164
- DE-B- 2 162 928
- DE-U- 8 033 805
- US-A- 3 945 285
- US-A- 4 640 326

## Beschreibung

Die Erfindung bezieht sich auf eine Werkzeugmaschine der im Gattungsbegriff des Patentanspruchs näher bezeichneten Art.

Bei einer Werkzeugmaschine der vorgenannten Art handelt es sich vornehmlich um ein sogenanntes Bearbeitungszentrum mit einer am vorkragenden Support angeordneten Arbeitsspindel, die eine Werkzeugaufnahme mit einem Dreh- und einem Schwenkantrieb hat. In die Werkzeugaufnahme der Arbeitsspindel können aus einem Werkzeugmagazin unterschiedliche Werkzeuge eingesetzt werden, es handelt sich hierbei hauptsächlich um spangebende Werkzeuge, wie insbesondere Fräswerkzeuge, die lediglich einen Drehantrieb benötigen. Darüberhinaus kann von der Werkzeugaufnahme der Arbeitsspindel die Sägevorrichtung aufgenommen werden, deren Kreissägeblatt rotierend angetrieben werden muß. Damit mit der Sägevorrichtung Schnitte in unterschiedlichen Richtungen in der X-Y-Ebene vorgenommen werden können, hat die Werkzeugaufnahme der Arbeitsspindel zusätzlich einen Schwenkantrieb, über den die Ebene des Kreissägeblattes der Sägevorrichtung gedreht werden kann.

Mit bekannten Werkzeugmaschinen dieser Art können die auf dem Spanntisch aufgenommenen Platten aufgeteilt werden, wobei diese Platten ein Format haben, welches das des Spanntisches nicht übersteigen darf. Folglich können mit einer solchen Werkzeugmaschine nur Platten eines kleineren Formats bewältigt werden, die zuvor auf einer vorgeschalteten Aufteilsäge zugeschnitten worden sind.

Aus der Gebrauchsmusterschrift DE 80 33 805 U1, die als nächstliegender Stand der Technik angesehen wird, ist eine Maschine mit einem einen drehbaren Arbeitstisch quer überspannenden Sägenportal bekannt, an dem eine Bearbeitungseinrichtung mit einer Arbeitswelle angeordnet ist, die mit einem Bohrer, einem Fräser oder dergleichen bestückt werden kann. So können an den auf den Werkstücktisch überführten Werkstücken nicht nur Besäum- und Aufteilschnitte vorgenommen werden, die Werkstücke können auch anderweitig spangebend bearbeitet werden. Die Säge an der bekannten Maschine ist eine am Sägenportal angeordnete Quersäge, deren Schnittlänge auf die Breite des Arbeitstisches begrenzt ist. Die Breite der zu bearbeitenden Werkstücke ist deshalb auf die Breite des Werkstücktisches beschränkt. Für das Abteilen von Werkstücken in einem passenden Format von einer großformatigen Ausgangsplatte ist die bekannte Maschine nicht vorgesehen.

Aus dem Dokument US 4,640,326 ist eine Tischkreissäge bekannt, die in Werkstückvorschubrichtung gesehen vor dem Sägentisch eine Auflagervorrichtung aufweist. Diese mit dem Sägentisch niveaugleiche Auflagervorrichtung ermöglicht es, auf der Tischkreissäge lange Werkstücke, wie insbesondere Bretter, in der Vorschubrichtung aufliegen und führen zu können. Hierbei stimmt die Richtung der Schnittlinie immer mit der Richtung der Längserstreckung der Werkstücke überein.

Der Erfindung liegt die Aufgabe zugrunde, eine Werkzeugmaschine der eingangs genannten Art zu schaffen, mit der von großformatigen Platten, die in der Ausgangslage breiter als der Spanntisch der Maschine sind, der jeweils zu bearbeitende Plattenabschnitt abgetrennt werden kann. Diese Aufgabe wird bei einer Werkzeugmaschine der gattungsbildenden Art nach der Erfindung durch die kennzeichnenden Merkmale des Patentanspruchs 1 gelöst.

Für die Erfindung ist wesentlich, auf die Auflagervorrichtung eine großformatige Platte auflegen zu können, die dann von Hand oder maschinell zum Spanntisch hin vorgeschoben wird, um mit einem Fräsaggregat und/oder der Sägevorrichtung einen Aufteilschnitt vornehmen zu können, mit dem der jeweils bei einem Arbeitsspiel von der Werkzeugmaschine zu bearbeitende Plattenabschnitt abgetrennt wird. Schnitte mit einem Fräser oder mit einem Fräsaggregat werden vornehmlich dann gewählt, wenn die jeweilige Schnittlinie nicht von einem Plattenende bis zum anderen geradlinig durchgehend verläuft. Umgekehrt kommen bei durchgehender Schnittlinie in der X-Richtung der Maschine Sägeschnitte in Betracht. Es ist somit mit der erfindungsgemäßen Maschine möglich, von der großformatigen Platte Eckabschnitte beispielsweise abzutrennen, wobei auch bei ineinander verschachtelten Schnittbildern der einzelnen Zuschnitte durch eine passende Zustellung oder ein Wenden der Platte in ihrer Ebene die jeweilige Schnittlinie von dem Fräsaggregat oder der Sägevorrichtung abgefahren werden kann. Dazu wird die Verfahrbarkeit des Supportes mit der daran aufgenommenen Sägevorrichtung in Richtung der X-Achse der Maschine genutzt, entsprechend wird die Ebene des Sägeblattes der Sägevorrichtung auf die X-Richtung ausgerichtet. Die Fräsaggregate und die Sägevorrichtung können unmittelbar an dem jeweiligen Support angeordnet sein, zum anderen besteht die Möglichkeit, den benötigten Fräser oder die Sägevorrichtung in eine Werkzeugaufnahme einer am Support angeordneten Arbeitsspindel einzuwechseln.

Vorteilhaft ist, wenn der Spanntisch der Werkzeugmaschine mit Saugspannern ausgestattet ist, die auf in Richtung der X-Achse verstellbaren Quertraversen angeordnet und auf diesen Quertraversen in Richtung der Y-Achse verschieblich sind. So können diese Saugspanner beidseits der Schnittlinie sowohl unterhalb des abzutrennenden Plattenabschnitts als auch des benachbarten Abschnitts der Restplatte, die im nachhinein wieder auf die Auflagervorrichtung zugerückgeführt wird, positioniert werden.

Damit sich die gesamte Platte und insbesondere der davon abzutrennende Plattenabschnitt im Arbeitsbereich der Werkzeugmaschine exakt ausrichten läßt, sieht man an der der Auflagervorrichtung abgelegenen Seite oberhalb des Spanntisches eine Anschlagvorrichtung vor, die sich in ihrer Arbeitslage in Höhe der anschlagenden Plattenschmalflächenseite befindet. Bei der Anschlagvorrichtung kann es sich um ein Anschlaglineal handeln, welches in Richtung der Y-Achse der Maschine positionierbar ist. Von besonderem Vorteil ist, die Anschlagvorrichtung an dem Support der Maschine anzuordnen, sofern dieser in Richtung der Y-Achse verfahrbar ist, insbesondere einen in der Y-Achse beweglichen Y-Support hat. Da Maschinen der in Rede stehenden Art in der Regel programmgesteuert sind, kann die jeweils erforderliche Position der Anschlagvorrichtung durch die Programmsteuerung vorgegeben werden. Man kann hierbei in vorteilhafter Weise die in X-Richtung verlaufende Schnittlinie beim Abteilen des abzutrennden Plattenabschnittes immer auf dieselbe Y-Koordinate legen, womit die die Platte beidseits der Schnittlinie unterstützenden Saugspanner ebenfalls beim Trennvorgang stets auf derselben Position verbleiben können.

Damit während der spangebenden Bearbeitungsvorgänge die Anschlagvorrichtung am Y-Support nicht hinderlich in den Arbeitsbereich der Maschine eingreift, ist sie höhenverstellbar ausgebildet, also in der üblichen Z-Richtung der Maschine verfahrbar. In zweckmäßiger Ausgestaltung weist die Anschlagvorrichtung zwei höhenverfahrbare Anschlagbolzen auf, die in einem geeigneten Abstand zueinander angeordnet sind.

Damit beim Überführen von der Auflagervorrichtung auf den Spanntisch die großformatige Platte sicher ausgerichtet werden kann, ist im Bereich des Spanntisches ferner ein aus dessen-Auflagerebene absenkbarer X-Anschlag angeordnet. Somit kann der auf den Spanntisch zu überführende, abzutrennende Plattenabschnitt auf eine exakte Position in der X-Y-Ebene der Maschine gebracht werden.

Die Verstellung der Saugspanner des Spanntisches kann von Hand oder maschinell vorgenommen werden. In bevorzugter Ausführung werden zumindest die Quertraversen des Spanntisches ebenfalls über den Maschinensupport bewegt, der dazu eine Mitnehmervorrichtung hat, die entsprechend mit den Quertraversen des Spanntisches in Eingriff bringbar ist. Besonders zweckmäßig ist es, als Mitnehmervorrichtung zugleich die vorhandene Anschlagvorrichtung, insbesondere deren Anschlagbolzen, zu nutzen, denen somit eine Doppelfunktion zukommt. Die maschinelle Verstellung der Quertraversen des Spanntisches ermöglicht es, den auf dem Spanntisch fixierten, abgetrennten Plattenabschnitt durch Trennschnitte in der Y-Richtung weiter aufzuteilen und die hierdurch gebildeten Plattenteile in der X-Richtung auseinanderzurücken, damit diese kleineren Plattenteile ebenfalls rundum bearbeitet werden können. So können beispielsweise die auseinandergerückten Plattenteile auch entlang ihrer in Y-Richtung verlaufenden Schmalflächenseiten befräst werden.

Damit die abgetrennte Platte oder die einzelnen Plattenteile nach ihrer Bearbeitung aus dem Arbeitsbereich der Maschine herausbefördert werden können, ordnet man an dem Maschinensupport eine absenkbare Saugspannvorrichtung an, über die nach dem Lösen vom Spanntisch die Platte oder die Plattenteile in Richtung der X-Achse zu einem Ende des Spanntisches transportiert werden können, wo eine Übernahmevorrichtung angeordnet ist, welche die Platten von der Saugspannvorrichtung am Support abnimmt und an eine Fördervorrichtung weitergibt.

Es sind Einsatzfälle denkbar, bei denen die vor dem Spanntisch angeordnete Auflagervorrichtung nicht benötigt wird oder sogar stört. Hierfür kann vorgesehen werden, die Wälzkörper oder die Gleiteinrichtungen der Auflagervorrichtung an Trägern anzuordnen, die aus dem Bereich vor dem Spanntisch heraus verfahrbar sind. Eine der für die Träger benötigten Auflagerführungen kann mit auf dem Bett der Werkzeugmaschine angeordnet sein, womit sich eine besonders exakte Angliederung der Auflagervorrichtung ergibt.

Die Erfindung wird nachfolgend anhand der Zeichnung an einem Ausführungsbeispiel noch näher erläutert. Dabei zeigen:
- Fig. 1: eine schematische Draufsicht auf eine Werkzeugmaschine in Gestalt eines Bearbeitungszentrums, dessen Arbeitsspindel mit einer Sägevorrichtung bestückt werden kann,
- Fig. 2: eine der Fig. 1 weitgehend entsprechende Draufsicht auf die Werkzeugmaschine in anderer Position der vom Spanntisch aufgenommenen Werkstücke und
- Fig. 3: eine schematische Seitansicht der Maschine nach den Fig. 1 und 2.

Im einzelnen erkennt man in Fig. 1 ein Maschinenbett 5, auf dem sich ein Spanntisch 1 befindet. Allerdings hat der Spanntisch 1 keine durchgehende Tischfläche zur Aufnahme der plattenförmigen Werkstücke sondern Quertraversen 2 und darauf angeordnete Saugspanner 3, die mit ihren Oberseiten in der Tischebene liegen. Insgesamt hat der Spanntisch 1 eine länglich rechteckige Grundform, wobei die Längsrichtung des Spanntisches 1 die übliche X-Richtung und dessen Querrichtung die übliche Y-Richtung darstellt. Entsprechend sind die Bearbeitungsaggregate der Maschine in einer X-Achse sowie einer Y-Achse in der sogenannten X-Y-Ebene, und gegebenenfalls zusätzlich senkrecht dazu in einer Z-Achse verfahrbar.

Die Quertraversen 2 des Spanntisches 1 verlaufen in der Y-Richtung und sind in der X-Richtung verstellbar, wozu sie auf entsprechenden Führungen 4 aufgelagert sind. Die auf den Quertraversen 2 des Spanntisches 1 angeordneten Saugspanner 3 sind in der Y-Richtung verschieblich und können so angeordnet werden, daß die darauf fixierten plattenförmigen Werkstücke ohne eine Kollision mit den Saugspannern 3 rundum bearbeitet werden können.

Auf dem Maschinenbett 5 ist ein Support 6 hinter dem Spanntisch verfahrbar angeordnet, bei dem es sich um einen Kreuzsupport handelt. Er weist somit einen Auslegersupport 7 auf, der in der X-Richtung auf dem Maschinenbett 5 beweglich ist und hat ferner einen Y-Support 8, der auf dem Auslegersupport 7 in Y-Richtung verfahren werden kann. Der Y-Support 8 des Supports 6 trägt eine Arbeitsspindel 9, die insbesondere in Fig. 3 veranschaulicht ist. In die unterendige Werkzeugaufnahme der Arbeitsspindel 9 können aus einem Werkzeugmagazin 28 verschiedene Bearbeitungswerkzeuge eingewechselt werden. Dazu gehört auch eine Sägevorrichtung 10, die sich in den Darstellungen der Zeichnung in der Werkzeugaufnahme der Arbeitsspindel 9 befindet. Die Sägevorrichtung 10 hat ein Kreissägeblatt, welches in einer zur X-Y-Ebene vertikalen Ebene angeordnet ist und in dieser Ebene geschwenkt werden kann. So kann das Kreissägeblatt der Sägevorrichtung 10 auf die X-Richtung ausgerichtet sein, was Fig. 1 veranschaulicht, oder auf die Y-Richtung, wie aus Fig. 3 hervorgeht. Entsprechend hat die Arbeitsspindel 9 einen Schwenkantrieb sowie einen Drehantrieb, wobei letzterer dazu dient, das Kreissägeblatt der Sägevorrichtung 10 drehend anzutreiben. Grundsätzlich kann die Sägevorrichtung 10 auch unmittelbar am Support 6 angeordnet sein, wobei sie dann mit einer eigenen Antriebsvorrichtung zur Schwenkung und Drehung des Sägeblattes versehen ist.

Wie weiter aus den Fig. 1 und 2 hervorgeht, ist in Verlängerung der Y-Richtung dem Spanntisch 1 der Maschine eine Auflagervorrichtung 11 vorgeordnet, die sich parallel zur X-Richtung über die Länge des Spanntisches 1 erstreckt und in Verlängerung der Y-Richtung beliebige Ausmaße haben kann. Die Auflagervorrichtung 11 besteht aus einer Mehrzahl von parallel zur Y-Richtung ausgerichteten Trägern 12, an denen jeweils eine Mehrzahl von Wälzkörpern oder Gleitelementen 13, wie Stützluft ausblasende Düsen, gelagert ist, die eine Auflagerebene aufspannen, welche im wesentlichen niveaugleich mit der Oberseite des Spanntisches 1 ist.

Die Auflagervorrichtung 11 dient zur Aufnahme einer großformatigen Platte 14, die in der Y-Richtung gesehen ein solches Ausmaß hat, daß sie allein vom Spanntisch 1 nicht aufgenommen werden kann. Vielmehr wird im Arbeitsbereich der Maschine ein Abschnitt 16 von dieser großformatigen Platte 14 abgetrennt, der sogleich die passende Werkstückbreite hat, wie sie beispielsweise für Korpusseiten von Möbeln, Möbeltüren, Möbelklappen, Schubkastenfronten oder dergleichen benötigt wird. Dazu wird die großformatige Platte 14 mittels einer Vorschubeinrichtung 15 an der Auflagervorrichtung 11 in der Y-Richtung soweit bis auf den Spanntisch 1 vorgeschoben, bis mit der Sägevorrichtung 10 entlang einer in X-Richtung verlaufenden Trennlinie 19 ein passender Aufteilschnitt vorgenommen werden kann. Der abgetrennte Plattenabschnitt 16 verbleibt auf dem Spanntisch 1, während die von der großformatigen Platte 14 verbleibende Restplatte 17 wieder vom Spanntisch 1 weg zurückgezogen wird und solange auf der Auflagervorrichtung 11 verbleibt, bis beim nächsten Arbeitsspiel ein weiterer abzutrennender Plattenabschnitt 16 auf den Spanntisch 1 überführt wird.

Die Verstellbarkeit der Quertraversen mit den darauf angeordneten Saugspannern ermöglicht es, bei der auf den Spanntisch 1 vorgeschobenen Platte 14 beidseits der Schnittlinie 19 Saugspanner 3 zu positionieren, die während des Trennschnittes durch die Sägevorrichtung 10 in der X-Richtung den abzutrennenden Plattenabschnitt 16 als auch die Restplatte 17 fixieren. Für den weiteren Bearbeitungsvorgang können die den abgetrennten Plattenabschnitt 16 festlegenden Saugspanner 3 in Aktion bleiben, so daß die an der Vorderseite des Spanntisches 1 vorhandenen Saugspanner 3 vornehmlich beim nächstfolgenden Aufteilschnitt zur Fixierung der Restplatte 17 genutzt werden.

Der abgetrennte Plattenabschnitt 16 kann im Bedarfsfalle weiter aufgeteilt werden, indem Querschnitte in Y-Richtung vorgenommen werden, nachdem die Ebene des Sägeblattes der Sägevorrichtung 10 entsprechend geschwenkt worden ist. Wie hierzu aus Fig. 2 entnehmbar ist, werden einzelne Plattenteile 18 gebildet, die durch Verfahren der entsprechenden Quertraversen 2 in X-Richtung auseinandergerückt werden können, damit man sie auch entlang der in Y-Richtung verlaufenden Schmalflächenseiten bearbeiten kann.

Damit beim Vorschub der großformatigen Platte 14 auf den Spanntisch 1 eine exakte Ausrichtung erzielt wird, ist am Y-Support eine Anschlagvorrichtung 21 vorgesehen, die, wie Fig. 3 deutlich macht, in Z-Richtung ausfahrbare Anschlagbolzen 20 aufweist, die bis zur Spannebene des Spanntisches 1 hin abgesenkt werden können. Somit wird der Anschlag für die Platte 14 durch die Y-Position des Y-Supports 8 vorgegeben, die man jeweils so wählen kann, daß die Trennlinie 19 für den abzuteilenden Plattenabschnitt 16 jeweils auf Höhe derselben Y-Koordinate liegt. In der X-Richtung wird die großformatige Platte 14 auf dem Spanntisch 1 durch einen X-Anschlag 27 ausgerichtet, der sich in seiner Ruhelage unterhalb der Quertraversen 2 befindet und über die Auflagerebene des Spanntisches 1 nach oben hinausgefahren werden kann. In seiner Ruhelage ist der X-Anschlag 27 soweit abgesenkt, daß darüber hinweg die benachbarte Quertraverse 2 kollisionsfrei verfahren werden kann, ferner eine Kollision mit den Bearbeitungswerkzeugen ausgeschlossen ist und auch das Wegbefördern des bearbeiteten Plattenabschnittes 16 nicht beeinträchtigt wird.

Die Anschlagbolzen 20 und die gesamte Anschlagvorrichtung 21 haben eine Doppelfunktion, indem sie nämlich auch in Eingriff oder in Anlage an den Quertraversen 2 des Spanntisches 1 gebracht werden können, um diese in der X-Richtung über Mitnahme durch den Support 6 zu verfahren. So lassen sich insbesondere nach dem weiteren Aufteilen des abgetrennten Plattenabschnittes 16 die gebildeten einzelnen Plattenteile 18, wie sie in in Fig. 2 wiedergegeben sind, in die dort gezeigte, auseinandergerückte Position verfahren.

Damit der bearbeitete Plattenabschnitt 16 oder die bearbeiteten Plattenteile 18 wegbefördert werden können, ist am Support 6 eine absenkbare Saugspannvorrichtung 22 angeordnet, über die nach der Freigabe durch die Saugspanner 3 der Plattenabschnitt 16 oder die Plattenteile 18 angehoben und in X-Richtung bei abgesenktem X-Anschlag 27 bis zur einer stirnseitigen Übernahmevorrichtung 23 transportiert werden können. Die Übernahmevorrichtung 23 besteht aus zwei übereinander angeordneten Walzen nach Art einer Mangel, zwischen die der Plattenabschnitt 16 bzw. die Plattenteile 18 eingeschoben werden, damit sie auf eine weiterführende Transportvorrichtung 24 übergeben werden können.

Wie die Fig. 1 und 2 weiter deutlich machen, kann die dem Spanntisch 1 vorgelagerte Auflagervorrichtung 11 seitlich verfahren werden, womit der von der Auflagervorrichtung 11 eingenommene und im Bedarfsfalle nicht benötigte Platz für anderweitige Zwecke zur Verfügung steht. Dazu sind die parallel zur Y-Richtung sich geradlinig erstreckenden Träger 12 der Auflagervorrichtung 11 auf Führungen 25 angeordnet, die parallel zur X-Richtung der Maschine verlaufen. Auf diesen Führungen 25 können die Träger 12 in ihrer Querrichtung verschoben und in ihrem Abstand voneinander verringert werden, womit die gesamte Auflagervorrichtung 11 platzsparend beiseite gerückt werden kann. Anders als in der Zeichnung dargestellt, kann in besonders vorteilhafter Weise die dem Spanntisch 1 benachbarte Führung 25 mit auf dem Bett 5 der Maschine angeordnet sein. Man erreicht damit eine exakte Angliederung der Auflagervorrichtung 11 an die Maschine, wenngleich dadurch die seitliche Verfahrbarkeit der Auflagervorrichtung 11 bzw. deren Träger 12 auf die Länge des Maschinenbettes 5 begrenzt ist.

Die großformatigen, aufzuteilenden Platten 14 können - je nachdem wie sie bis zu der Auflagervorrichtung 11 hin befördert werden - eine aufrechte Lage haben. Um sie von dieser aufrechten Lage in die horizontale Auflagerebene der Auflagervorrichtung 11 umlegen zu können, sieht man seitlich an der Auflagervorrichtung 11 eine Plattenschwenkvorrichtung 26 vor. Im wesentlichen besteht diese Plattenschwenkvorrichtung 26 aus einem Gestell oder einer Platte 29 mit einer ebenen Anlageseite, woran eine in der aufrechten Position untenliegende Abwinklung 30 vorhanden ist, auf die die jeweils aufzunehmende, großformatige Platte 14 mit ihrer untenliegenden Schmalflächenseite aufgesetzt werden kann. Aus der aufrechten Lage heraus ist die Plattenschwenkvorrichtung 26 um einen Winkel von annähernd 90° so verschwenkbar, daß die aufgenommene großformatige Platte 14 in die horizontalliegende Auflagerebene der Auflagervorrichtung 11 überführt werden kann. In Verlängerung der Y-Richtung der Werkzeugmaschine gesehen, ist die Plattenschwenkvorrichtung 26 entweder rechts oder links der Auflagervorrichtung 11 angeordnet, zweckmäßig sitzt sie an dem jeweils außenliegenden Träger 12 der Auflagervorrichtung 11, wobei in Fig. 3 lediglich dieser außenliegende Träger 12 von der Auflagervorrichtung 11 dargestellt ist.

## Patentansprüche

1. Werkzeugmaschine für die spangebende, allseitige Bearbeitung von Platten (14) aus Holz oder Holzaustauschmaterialien, wie Platten für den Möbel- oder Innenausbau, mit einem länglich rechteckigen Spanntisch (1) und wenigstens einem dahinter in dessen Längsrichtung, der X-Achse, verfahrbaren Auslegersupport (7) mit einem oberhalb des Spanntisches (1) in dessen Querrichtung, der Y-Achse, verfahrbaren Support (8) zur Aufnahme von Bearbeitungsaggregaten oder -werkzeugen sowie einer Sägevorrichtung (10) mit einem Kreissägeblatt, welches wenigstens auf eine in Richtung der X-Achse verlaufende Schnittlinie (19) ausrichtbar ist,
**dadurch gekennzeichnet,**
**daß** in Verlängerung der Y-Achse vor dem Spanntisch (1) eine damit niveaugleiche Auflagervorrichtung (11) angeordnet ist, die parallel zur X-Achse gleichlang oder kürzer und in der Richtung der Y-Achse breiter als der Spanntisch (1) ist und auf der eine großformatige Platte (14) anzuordnen ist, deren Erstreckung in Richtung der Y-Achse größer als die des Spanntisches (1) ist und die zum Abtrennen eines Abschnittes (16) entlang einer in Richtung der X-Achse verlaufenden Schnittlinie (19) auf den Spanntisch (1) überführbar sowie nach dem Trennschnitt als Restplatte auf die Auflagervorrichtung (11) rückführbar ist, daß die Auflagervorrichtung (11) mit Wälzkörpern oder Gleiteinrichtungen (13) an ihrer Oberseite ausgestattet ist und daß an der der Auflagervorrichtung (11) abgelegenen Seite oberhalb des Spanntisches (1) eine in Richtung der Y-Achse justierbare Anschlagvorrichtung (21) für die auf den Spanntisch (1) überführte Platte (14) vorhanden ist, wobei diese Anschlagvorrichtung (21) an dem in Richtung der Y-Achse verfahrbaren Support (8)höhenverstellbar angeordnet ist.

2. Werkzeugmaschine nach Anspruch 1,
**dadurch gekennzeichnet,**
**daß** der Spanntisch (1) in Richtung der X-Achse verstellbare Quertraversen (2) und darauf in Richtung der Y-Achse verschiebliche Saugspanner (3) hat, die beidseits der Schnittlinie (19) sowohl unterhalb des abzutrennenden Plattenabschnitts (16) als auch des benachbarten Abschnitts der Restplatte (14) positionierbar sind.

3. Werkzeugmaschine nach Anspruch 1 oder 2,
**dadurch gekennzeichnet,**
**daß** die Anschlagvorrichtung (21) am Y-Support (8) aus zwei höhenverfahrbaren Anschlagbolzen (20) besteht.

4. Werkzeugmaschine nach einem der Ansprüche 2 oder 3,
**dadurch gekennzeichnet,**
**daß** am Support (6) eine Mitnehmervorrichtung zum Verstellen der Quertraversen (8) des Spanntisches (1) angeordnet ist.

5. Werkzeugmaschine nach Anspruch 4,
**dadurch gekennzeichnet,**
**daß** die Anschlagvorrichtung (21) zugleich die Mitnehmervorrichtung bildet und entsprechend die höhenverfahrbaren Anschlagbolzen (20) in Eingriff mit den Quertraversen (2) des Spanntisches (1) bringbare Mitnehmer sind.

6. Werkzeugmaschine nach einem der Ansprüche 1 bis 5,
**dadurch gekennzeichnet,**
**daß** am Spanntisch (1) ein aus dessen Auflagerebene absenkbarer X-Anschlag (27 ) angeordnet ist.

7. Werkzeugmaschine nach einem der Ansprüche 1 bis 6,
**dadurch gekennzeichnet,**
**daß** der Support (6) in der X-Achse verfahrbar und daran eine auf die eine bearbeitete Platte oder die Plattenteile (18), die sich auf dem Spanntisch (1) befinden, absenkbare Saugspannvorrichtung (22) und an zumindest einem Querende des Spanntisches (1) eine Übernahmevorrichtung (23) für die bearbeitete Platte oder die bearbeiteten Plattenteile (18), die von der Saugspannvorrichtung (22) aufgenommen sind, angeordnet ist.

8. Werkzeugmaschine nach einem der Ansprüche 1 bis 7,
**dadurch gekennzeichnet,**
**daß** an der Auflagervorrichtung (11) eine die großformatige Platte (14) verfahrende Vorschubeinheit angeordnet ist.

9. Werkzeugmaschine nach einem der Ansprüche 1 bis 8,
**dadurch gekennzeichnet,**
**daß** die Wälzkörper (13) oder Gleiteinrichtungen der Auflagervorrichtung (11) an Trägern (12) angeordnet sind, die aus dem Bereich vor dem Spanntisch (1) heraus verfahrbar sind.

10. Werkzeugmaschine nach Anspruch 9
**dadurch gekennzeichnet,**
**daß** die Träger (12) der Auflagervorrichtung (11) parallel zur Y-Richtung angeordnet und parallel zur X-Richtung verfahrbar sind.

11. Werkzeugmaschine nach Anspruch 10,
**dadurch gekennzeichnet,**
**daß** die Träger (12) auf in X-Richtung sich erstreckenden Führungen (25) angeordnet ist, von denen sich die dem Spanntisch (1) benachbarte auf dem Maschinenbett (5) befindet.

12. Werkzeugmaschine nach einem der Ansprüche 1 bis 11 ,
**dadurch gekennzeichnet,**
**daß** an der Auflagervorrichtung (11) an wenigstens einer Seite eine Plattenschwenkvorrichtung (26) zum Umlegen der großformatigen Platte (14) von einer aufrechten Lage in die Auflagerebene der Auflagervorrichtung (11) angeordnet ist.

13. Werkzeugmaschine nach Anspruch 12,
**dadurch gekennzeichnet,**
**daß** die Plattenschwenkvorrichtung (26) an zumindest einem der beiden parallel zur X-Richtung außenliegenden Träger (12) der Auflagervorrichtung (11) außenseitig angeordnet ist.

14. Werkzeugmaschine nach einem der Ansprüche 1 bis 13,
**dadurch gekennzeichnet,**
**daß** am Support (6) eine Arbeitsspindel (9) angeordnet ist, die eine mit einem Dreh- sowie einem Schwenkantrieb ausgestattete Werkzeugaufnahme hat, in der die Sägevorrichtung (10) aufnehmbar ist.

## Claims

1. Machine tool for the stock-removal all-round machining of panels (14) of wood or wood substitute materials, such as panels for furniture or internal structures, with an elongated rectangular clamping table (1) and at least one radial arm support (7) which is movable behind same in the longitudinal direction thereof, the x-axis, with a support (8) movable above the clamping table (1) in the transverse direction thereof, the y-axis, and intended to hold the machining assemblies or tools, as well as a sawing device (10) with a circular saw blade which can be set up at least on a cutting line (19) which runs in the direction of the x-axis,
**characterised in that**
in the extension of the y-axis in front of the clamping table (1) there is a supporting device (11) provided on the same level and which is the same length or shorter parallel to the x-axis but wider than the clamping table (1) in the direction of the y-axis and on which a large-format panel (14) is to be mounted whose extension in the direction of the y-axis is greater than that of the clamping table (1) and which for separating off a section (16) along a cutting line (19) running in the direction of the x-axis can be moved over to the clamping table (1) and after the separating cut can be returned as a residual panel to the supporting device (11), that the supporting device (11) is equipped with rolling bodies or sliding devices (13) on the top side and that on the side remote from the supporting device (11) above the clamping table (1) there is a stop device (21) which can be adjusted in the direction of the y-axis for the panel (14) which is transferred to the clamping table (1), whereby this stop device (21) is mounted vertically adjustable on the support (8) movable in the direction of the y-axis.

2. Machine tool according to claim 1,
**characterised in that**
the clamping table (1) has cross beams (2) adjustable in the direction of the x-axis and suction tensioners (3) displaceable thereon in the direction of the y-axis, which can be positioned either side of the cutting line (19) both underneath the panel section (16) which is to be cut off and also underneath the adjoining section of the residual panel (14).

3. Machine tool according to claims 1 or 2,
**characterised in that**
the stop device (21) on the y-support (8) consists of two vertically movable stop bolts (20).

4. Machine tool according to one of claims 2 or 3,
**characterised in that**
a follower device for adjusting the cross beams (8) of the clamping table (1) is mounted on the support (6).

5. Machine tool according to claim 4,
**characterised in that**
the stop device (21) at the same time forms the follower device and correspondingly the vertically movable stop bolts (20) are followers which can be brought into engagement with the cross beams (2) of the clamping table (1).

6. Machine tool according to one of claims 1 to 5,
**characterised in that**
an x-stop (27) which can be lowered from the support bearing plane is mounted on the clamping table (1).

7. Machine tool according to one of claims 1 to 6,
**characterised in that**
the support (6) is movable in the x-axis and thereon is mounted a suction tensioning device (22) which can be lowered onto the one machined panel or the panel parts (18) which are located on the clamping table (1), and on at least a cross end of the clamping table (1) there is a transfer device (23) for the machined panel or the machined panel parts (18) which are taken up by the suction tensioning device (22).

8. Machine tool according to one of claims 1 to 7,
**characterised in that**
a feed unit which moves the large-format panel (14) is mounted on the supporting device (11).

9. Machine tool according to one of claims 1 to 8,
**characterised in that**
the rolling bodies (13) or slide devices of the supporting device (11) are mounted on supports (12) and are movable out from the region in front of the clamping table (1).

10. Machine tool according to claim 9,
**characterised in that**
the supports (12) of the supporting device (11) are arranged parallel to the y-direction and are movable parallel to the x-direction.

11. Machine tool according to claim 10,
**characterised in that**
the support (12) is mounted on guides (25) which extend in the x-direction and of which the guide adjacent the clamping table (1) is located on the machine bed (5).

12. Machine tool according to one of claims 1 to 11,
**characterised in that**
on the supporting device (11) on at least one side is a plate swivel device (26) for moving the large format panel (14) from an upright position over into the support bearing plane of the supporting device (11).

13. Machine tool according to claim 12,
**characterised in that**
the plate swivel device (26) is mounted on the outside on at least one of the two outer supports (12) of the supporting device (11) parallel to the x-direction.

14. Machine tool according to one of claims 1 to 13,
**characterised in that**
on the support (6) is a work spindle (9) which has a tool socket equipped with a rotary and swivel drive and in which the sawing device (10) can be housed.

## Revendications

1. Machine-outil pour le travail de tous côtés, avec enlèvement de copeaux, de panneaux en bois ou en matériaux de remplacement de bois, tels que panneaux destinés à la fabrication de meubles ou à l'aménagement intérieur, avec une table de travail (1) rectangulaire, allongée et, au moins, un support en porte-à-faux (7) mobile, derrière elle, dans son sens longitudinal, qui est l'axe X, avec un support (8) qui, mobile, au-dessus de ladite table de travail (1), dans son sens transversal, qui est l'axe Y, accueille un dispositif de sciage (10) pourvu d'une lame de scie circulaire qui peut être ajustée sur une ligne de coupe (19) orientée dans la direction de l'axe X,
**caractérisée en ce que**
dans le prolongement de l'axe Y, en amont de la table de travail (1), au même niveau que celle-ci, est disposé un dispositif d'appui (11) qui est aussi long ou plus court que la table de travail (1) dans le sens de l'axe X, et est plus large que celle-ci dans le sens de l'axe Y, et sur lequel est posé un panneau de grand format (14) plus grand, dans le sens de l'axe Y, que ladite table de travail (1) et qui, lors du détachement d'un tronçon de panneau (16) le long d'une ligne de coupe (19) s'étendant dans la direction de l'axe X, peut être déplacé sur la table de travail (1), et, après exécution de la coupe, peut être ramené en tant que panneau restant sur le dispositif d'appui (11), que la surface du dispositif d'appui (11) est équipée d'organes de roulement ou de dispositifs de glissement (13) et que sur le côté opposé au dispositif d'appui (11), au-dessus de la table de travail (1), un dispositif de butée (21), ajustable dans la direction de l'axe Y, est prévu pour le panneau (14) transporté sur la table de travail (1), ledit dispositif de butée (21) étant disposé ajustable en hauteur, sur le porte-outil (8) mobile dans la direction de l'axe Y.

2. Machine-outil selon la revendication 1,
**caractérisée en ce que**
la table de travail (1) présente des traverses (2) mobiles dans la direction de l'axe X, et, sur celles-ci, des organes de maintien aspirants (3) qui, mobiles dans la direction de l'axe Y, peuvent être positionnées des deux côtés de la ligne de coupe (19), aussi bien au-dessous du tronçon de panneau à détacher (16) que du tronçon de panneau voisin, restant (14).

3. Machine-outil selon l'une des revendications 1 et 2,
**caractérisée en ce que**
le dispositif de butée (21) équipant le porte-outil Y (8) est composé de deux ergots de butée (20) déplaçables dans le sens de la hauteur.

4. Machine-outil selon l'une des revendications 2 et 3,
**caractérisée en ce que**
le support (6) est équipé d'un dispositif entraîneur pour le déplacement des traverses ((8) de la table de travail (1).

5. Machine-outil selon la revendication 4,
**caractérisée en ce que**
le dispositif de butée (21) forme simultanément le dispositif entraîneur et que les ergots de butée (20) ajustables dans le sens de la hauteur sont adéquatement des entraîneurs pouvant entrer en prise avec les traverses (2) de la table de travail (1).

6. Machine-outil selon l'une des revendications 1 à 5,
**caractérisée en ce que**
la table de travail (1) est équipée d'une butée X (27) qui peut être abaissée à partir de son plan d'appui.

7. Machine-outil selon l'une des revendications 1 à 6,
**caractérisée en ce que**
le support (6) peut être déplacé dans l'axe X et est équipé d'un organe de maintien aspirant (22) pouvant être abaissé sur le panneau ou les tronçons de panneaux (18) se trouvant sur la table de travail (1) et qu'un dispositif de prise en charge (23) est disposé à au moins une extrémité transversale de la table de travail (1) pour le panneau ou les tronçons de panneaux usinés (18) qui sont pris en charge par le dispositif aspirant (22).

8. Machine-outil selon l'une des revendications 1 à 7,
**caractérisée en ce que** le dispositif d'appui (11) est équipé d'une unité d'avance qui transporte le panneau de grand format (14).

9. Machine-outil selon l'une des revendications 1 à 8,
**caractérisée en ce que**
les organes de roulement (13) ou les dispositif de glissement du dispositif d'appui (11) sont disposés sur des supports (12) qui peuvent être déplacés à partir du secteur situé en amont de la table de travail (1).

10. Machine-outil selon la revendication 9,
**caractérisée en ce que**
le support (12) du dispositif d'appui (11) est disposé parallèlement à la direction Y et peut être déplacé parallèlement à la direction X.

11. Machine-outil selon la revendication 10,
**caractérisée en ce que**
le support (12) est disposé sur des guides (25) orientés dans la direction X, dont celui voisin de la table de travail (1) se trouve sur le lit (5) de la machine.

12. Machine-outil selon l'une des revendications 1 à 11,
**caractérisée en ce que**
le dispositif d'appui (11) est équipé, sur au moins un côté, d'un dispositif de basculement de panneaux (26) pour amener les panneaux de grand format (14) d'une position debout dans une position couchée au niveau du dispositif d'appui (11).

13. Machine-outil selon la revendication 12,
**caractérisée en ce que**
le dispositif de basculement de panneaux (26) est monté, vers l'extérieur, à au moins l'un des deux supports (12) du dispositif d'appui (11) situés sur le côté extérieur, parallèlement à la direction X.

14. Machine-outil selon l'une des revendications 1 à 13,
**caractérisée en ce que**
le support (6) est équipé d'une broche de travail (9) qui présente un porte-outil équipé d'un entraînement rotatif et pivotant, dans lequel une scie (10) peut être fixée.
